# FASCICULE DE BREVET EUROPEEN

(11) **EP 1 284 827 B1**
(45) Date de publication et mention de la délivrance du brevet: **02.11.2006**
(21) Numéro de dépôt: 01940618.0
(22) Date de dépôt: 29.05.2001
(51) Int. Cl.: B05B 11/00

(54) **POMPE A MEMBRANE**
MEMBRANPUMPE
DIAPHRAGM PUMP

(30) Priorité: 30.05.2000 FR 0006894
(43) Date de publication de la demande: 26.02.2003
(73) Titulaire: REXAM SMT, 71700 Tournus (FR)
(72) Inventeur: ROSSIGNOL, Eric, F-71100 Chalon sur Saone (FR)
(74) Mandataire: Busnel, Jean-Benoît
(86) Numéro de dépôt international: PCT/FR2001/001654
(87) Numéro de publication internationale: WO 2001/091913

(56) Documents cités:
- EP-A- 0 452 260
- EP-A- 0 951 944
- DE-U- 9 302 196
- FR-A- 2 127 774
- US-A- 5 279 447

## Description

La présente invention concerne une pompe et plus particulièrement une pompe à membrane.

Les pompes traditionnelles comprennent généralement un corps destiné à communiquer en partie basse avec un tube plongeur via un clapet d'admission et à se raccorder en partie haute au bord d'un réservoir et renfermant une chambre de dosage obturée de manière étanche en partie supérieure par des moyens de compression munis d'un clapet d'échappement et d'un organe de rappel susceptibles d'être actionnés par appui manuel sur une tête de distribution pourvue d'un conduit d'évacuation.

Cependant, ces pompes nécessitent l'emploi d'un ressort métallique pour assurer le rappel des moyens de compression en position haute ainsi que la réalisation de clapets d'admission et d'échappement de configurations complexes utilisant d'autres éléments métalliques tels que des billes.

Par conséquent, ces pompes sont constituées de nombreuses pièces réalisées avec des matières différentes et dont les coûts de fabrication et d'assemblage sont pénalisants.

L'invention a pour but de résoudre ces problèmes techniques dans un objectif de simplification et donc d'économie mais sans compromettre les qualités de fiabilité et de précision de la pompe.

Dans la pompe selon l'invention, ledit organe de rappel comprend une membrane interne élastiquement déformable portée par la tête de distribution et coopérant avec une coupelle rigide fixée sous ladite tête et délimitant avec ladite membrane la chambre de dosage.

EP-A-0 452 260 divulgue une pompe ayant une membrane qui fait office d'organe de rappel. Cette membrane coiffe une coupelle rigide qui délimite le fond de la chambre de dosage. Le tube plongeur fait corps avec cette coupelle rigide, un clapet étant rapporté sur l'ouverture supérieure de ce tube. Une plaque, fixée sous la membrane, se trouve en regard du fond de la chambre.

EP-A-0 951 944 divulgue également une pompe ayant une membrane qui fait office d'organe de rappel. Un élément tubulaire fixé à cette membrane comporte une partie supérieure qui s'étend dans la chambre de dosage et qui porte le clapet d'admission à son extrémité, et une partie inférieure qui est fixée autour du tube plongeur, sous la paroi inférieure de la chambre de dosage.

L'invention vise à une simplification accrue de la pompe, sans compromettre ses qualités de fiabilité et de précision et en réduisant le volume interne de la chambre de dosage lors de l'appui sur la tête de distribution.

Dans ce but, selon l'invention, ladite membrane a, à l'état libre, une section en U et comporte une embase cylindrique montée coaxialement et de façon étanche autour de la partie supérieure du tube plongeur qui fait saillie dans la chambre de dosage.

Selon une caractéristique avantageuse, ladite membrane comporte au moins un orifice d'alimentation ainsi qu'un disque plein central susceptible de venir se plaquer de manière étanche sur l'orifice supérieur du tube plongeur en formant clapet d'admission.

Selon une variante de réalisation, le disque plein central est relié à ladite membrane par trois pontets radiaux délimitant entre eux autant d'orifices d'alimentation.

Selon une autre caractéristique, ladite coupelle rigide comporte un canal central d'éjection débouchant dans le conduit d'évacuation de la tête de distribution via ledit clapet d'échappement.

Selon une variante spécifique, le bord inférieur de ladite coupelle rigide est formé d'un collet périphérique destiné à venir en appui déformant contre ladite membrane.

Selon encore une autre caractéristique, ladite coupelle est logée au moins partiellement à l'intérieur de ladite membrane.

De préférence, le bord libre de ladite membrane est emprisonné par ladite coupelle à l'intérieur de la tête de distribution.

Selon encore d'autres caractéristiques, la paroi externe de ladite membrane comporte une nervure périphérique assurant à la fois le calage du bord inférieur de la tête de distribution et un coulissement libre par rapport à la paroi interne du corps.

Selon un autre mode de réalisation spécifique, ledit clapet d'échappement est constitué d'une languette flexible portée transversalement par l'extrémité inférieure du conduit d'évacuation de la tête de distribution.

La pompe de l'invention présente une structure très simple sans aucun élément métallique.

Trois pièces seulement sont ainsi capables d'assurer les fonctions essentielles de la pompe.

Ces pièces sont réalisées par moulage d'une matière plastique et/ou élastomère et peuvent être assemblées facilement, rapidement et de façon automatique.

L'invention sera mieux comprise à la lecture de la description qui va suivre en référence aux dessins sur lesquels :
- les figures 1A et 1B représentent des vues en coupe respectivement verticale et selon BB d'un mode de réalisation de la pompe de l'invention montée sur un réservoir et en position de repos ;
- la figure 2 représente une vue partielle en coupe de la pompe des figures 1A et 1B dans la phase initiale de la distribution ;
- la figure 3 représente une vue partielle en coupe de la pompe de la figure 2 en phase finale de distribution ;
- la figure 4 représente une vue partielle en coupe de la pompe de la figure 2 dans sa phase de retour vers la position de repos.

La pompe P de l'invention représentée sur les figures 1A et 1B est destinée à la distribution de produits liquides ou pâteux contenus dans un réservoir R.

Cette pompe est ici du type "airless" c'est-à-dire sans reprise d'air et est donc associée à un fond mobile F assurant, à la fois le confinement du produit à l'intérieur du réservoir R et le raclage de sa paroi interne.

Le fond F est ici susceptible de se déplacer vers le bas au cours des phases successives de distribution depuis une position haute de remplissage du réservoir R représentée sur la figure 1A.

La pompe P comprend un corps 1 destiné à communiquer, en partie basse via un clapet d'admission avec un tube 2 plongeant dans le produit, et à se raccorder, en partie haute, au bord supérieur du réservoir R. Le corps 1 est pourvu d'entretoises E assurant le blocage vers le haut du fond mobile F lors du remplissage du réservoir R.

Le corps 1 renferme une chambre de dosage 10 obturée de manière étanche, en partie supérieure, par des moyens de compression munis d'un clapet d'échappement et d'un organe de rappel. Ces moyens de compression formant piston permettent d'exercer une pression sur le produit remplissant la chambre 10 en étant actionnés par appui manuel sur une tête de distribution T qui coiffe la pompe P en formant un bouton-poussoir et qui est pourvue d'un conduit d'évacuation C.

Selon l'invention, l'organe de rappel comprend une membrane interne 3 réalisée en un matériau élastiquement déformable tel qu'un élastomère (silicone, caoutchouc...) portée par la tête T et coopérant avec une coupelle rigide 4 fixée sous la tête T et délimitant, avec la membrane 3 la chambre de dosage 10.

La membrane 3 comporte au moins un orifice d'alimentation 30 ainsi qu'un disque plein central 31 susceptible de venir se plaquer de manière étanche sur l'orifice supérieur 20 du tube 2 en formant ainsi le clapet d'admission.

Dans le mode de réalisation représenté sur la figure 1B, le disque 31 est relié à la membrane 3 par trois pontets radiaux 32 délimitant entre eux autant d'orifices d'alimentation 30.

De préférence, la membrane 3 est réalisée d'une seule pièce avec les pontets 32 et le disque 31.

A l'état libre, la membrane 3 a une section transversale sensiblement en U définissant une forme en cloche inversée et comporte une embase cylindrique 33 montée coxialement et de façon étanche autour de la partie supérieure du tube plongeur 2 qui fait saillie à l'intérieur du corps 1.

Dans le mode de réalisation représenté sur la figure 1A, la partie supérieure du tube 2 est pourvue d'un épaulement cylindrique 21 assurant la liaison avec le fond 11 du corps 1 et sur lequel est emmanchée l'embase 33 avec serrage radial étanche.

La coupelle rigide 4 comporte un canal cylindrique central 40 d'éjection débouchant dans le conduit d'évacuation C de la tête T via le clapet d'échappement. Le canal 40 communique en partie inférieure avec la chambre de dosage 10 et est, de préférence, emboîté sur le conduit C de la tête T.

Dans le mode de réalisation représenté sur la figure 1A, la coupelle 4 est logée, au moins partiellement à l'intérieur de la membrane 3 de section en U.

Le bord inférieur de la coupelle 4 est formé d'un collet périphérique 41 destiné à venir en appui déformant contre la paroi interne de la membrane 3 comme représenté sur les figures 2 et 3 en phase de distribution de produit.

Le bord libre de la membrane est emprisonné par la coupelle 4 à l'intérieur de la tête T.

Dans ce but, le bord libre de la coupelle 4 est pourvue d'un rebord transversal 42 encliqueté dans un logement de profil correspondant ménagé sur la paroi interne de la tête T en coinçant ainsi la membrane de façon intercalaire. Dans cette configuration, l'ensemble constitué de la tête T, de la membrane 3 et de la coupelle 4 n'est retenu dans le corps 1 que par l'action de serrage radial de l'embase 33 de la membrane 3 sur l'épaulement de liaison 21 du tube 2.

Le cas échéant, l'assemblage sera donc renforcé par soudure ou collage de l'embase 33 sur l'épaulement 21 et/ou sur le fond 11 du corps 1.

La paroi externe de la membrane 3 comporte une nervure périphérique 34 assurant à la fois le calage du bord inférieur de la tête T et un coulissement libre par rapport à la paroi interne du corps 1 permettant l'échappement libre. Le fond 11 du corps 1 est équipé d'ailettes axiales 12 formant butées de fin de course pour la nervure 34 de la membrane 3.

La hauteur des ailettes 12 détermine ainsi le degré maximum de déformation de la membrane 3 et donc le volume de produit distribué par dose.

Le clapet d'échappement est constitué, de préférence, d'une languette flexible f portée transversalement par l'extrémité du conduit d'évacuation C de la tête T.

Comme représenté sur la figure 2, un appui manuel sur la tête T entraîne la descente de la coupelle 4 et la déformation de la membrane 3 à l'intérieur du corps 1.

Il en résulte une diminution du volume de la chambre 10 et une mise sous pression du produit liquide remplissant ladite chambre. La pression régnant au sein du produit provoque le déport de la languette f vers l'intérieur du conduit C et l'échappement du produit comme indiqué par les flèches sur la figure 2.

La fin de la course descendante de la tête T et de la coupelle 4 correspond au contact de butée de la nervure 34 de la membrane 3 sur les ailettes 12 du corps 1.

Dans cette position représentée sur la figure 3, une dose de produit vient d'être distribuée et la membrane 3 épouse sous contraintes les contours de la coupelle 4. Le volume interne de la chambre 10 est réduit alors à celui du canal d'éjection 40.

Conjointement, la pression interne s'étant équilibrée avec la pression atmosphérique, la languette f s'est rabattue sur son siège en obturant le canal 40.

L'arrêt de l'appui manuel conduit à la remontée automatique de la tête T et de la coupelle 4 du fait que la membrane 3 a été déformée élastiquement et a tendance à revenir à la manière d'un ressort vers un état libre en cloche (correspondant à sa forme initiale représentée sur la figure 1A).

Comme représenté sur la figure 4, le mouvement ascendant de la tête T et le retour de la membrane 3 vers la position de repos s'accompagnent d'une augmentation du volume de la chambre 10 créant une dépression à l'intérieur de ladite chambre. Cette dépression provoque l'ouverture du clapet d'admission par déplacement axial du disque 31 de la membrane 3, vers l'intérieur de la chambre 10.

Ce déplacement du disque 31 qui est rendu possible par la souplesse des pontets 32 permet l'aspiration de produit via les orifices d'alimentation 30 jusqu'à remplissage complet de la chambre 10 (y compris le canal 40) et équilibrage des pressions.

Chaque phase de distribution s'accompagne d'un déplacement du fond mobile F à l'intérieur du réservoir R.

## Revendications

1. Pompe du type comprenant un corps (1) destiné à communiquer en partie basse avec un tube plongeur (2) via un clapet d'admission et à se raccorder en partie haute au bord d'un réservoir (R) et renfermant une chambre de dosage (10) obturée de manière étanche en partie supérieure par des moyens de compression munis d'un clapet d'échappement et d'un organe de rappel susceptibles d'être actionnés par appui manuel sur une tête de distribution (T) pourvue d'un conduit d'évacuation (C), ledit organe de rappel comprenant une membrane interne (3) élastiquement déformable, portée par la tête de distribution (T), coopérant avec une coupelle rigide (4) fixée sous ladite tête (T) et délimitant avec ladite membrane (3) la chambre de dosage (10), **caractérisée en ce qu'**à l'état libre, ladite membrane (3) a une section en U et comporte une embase cylindrique (33) montée coaxialement et de façon étanche autour de la partie supérieure du tube plongeur (2) qui fait saillie dans la chambre de dosage (10).

2. Pompe selon la revendication 1, **caractérisée en ce que** ladite membrane (3) comporte au moins un orifice d'alimentation (30) ainsi qu'un disque plein central (31) susceptible de venir se plaquer de manière étanche sur l'orifice supérieur (20) du tube plongeur (2) en formant clapet d'admission.

3. Pompe selon la revendication 2, **caractérisée en ce que** le disque plein central (31) est relié à ladite membrane (3) par trois pontets radiaux (32) délimitant entre eux autant d'orifices d'alimentation (30).

4. Pompe selon l'une quelconque des revendications précédentes, **caractérisée en ce que** ladite coupelle rigide (4) comporte un canal central d'éjection (40) débouchant dans le conduit d'évacuation (C) de la tête de distribution (T) via ledit clapet d'échappement.

5. Pompe selon l'une des revendications précédentes, **caractérisée en ce que** le bord inférieur de ladite coupelle rigide (4) est formé d'un collet périphérique (41) destiné à venir en appui déformant contre ladite membrane (3).

6. Pompe selon l'une quelconque des revendications précédentes, **caractérisée en ce que** ladite coupelle (4) est logée au moins partiellement à l'intérieur de ladite membrane (3).

7. Pompe selon l'une quelconque des revendications précédentes, **caractérisée en ce que** le bord libre de ladite membrane (3) est emprisonné par ladite coupelle (4) à l'intérieur de la tête de distribution (T).

8. Pompe selon l'une quelconque des revendications précédentes, **caractérisée en ce que** la paroi externe de ladite membrane (3) comporte une nervure périphérique (34) assurant à la fois le calage du bord inférieur de la tête de distribution (T) et un coulissement libre par rapport à la paroi interne du corps (1).

9. Pompe selon l'une quelconque des revendications 1 à 8, **caractérisée en ce que** ledit clapet d'échappement est constitué d'une languette flexible (f) portée transversalement par l'extrémité inférieure du conduit d'évacuation (C) de la tête de distribution (T).

## Claims

1. Pump of the type comprising a body (1) intended to communicate at the bottom with a dip tube (2) by means of a suction valve and to connect at the top to the edge of a reservoir (R) and enclosing a dosage chamber (10) blocked in a watertight fashion at the top by compression means equipped with an exhaust valve and a return member that can be activated by manually pressing on an actuator (T) equipped with a discharge pipe (C), said return member comprising an elastically deformable internal membrane (3), supported by the actuator (T), cooperating with a rigid valve cup (4) fixed under said actuator (T) and delimiting the dosage chamber (10) together with said membrane (3), **characterised in that**, in its free state, said membrane (3) has a U-shaped cross-section and comprises a cylindrical collar (33) mounted coaxially and in a watertight fashion about the top part of the dip tube (2) that projects into the dosage chamber (10).

2. Pump according to claim 1, **characterised in that** said membrane (3) comprises at least one feeding opening (30) as well as a central full disc (31) that can be pinned in a watertight fashion against the top orifice (20) of the dip tube (2), thereby forming a suction valve.

3. Pump according to claim 2, **characterised in that** the central full disc (31) is connected to said membrane (3) by three radial valve bridges (32) delimiting as many feeding openings (30) between them.

4. Pump according to any one of the preceding claims, **characterised in that** said rigid valve cup (4) comprises a central outlet channel (40) that opens into the discharge pipe (C) of the actuator (T) via said exhaust valve.

5. Pump according to one of the preceding claims, **characterised in that** the bottom edge of said rigid valve cup (4) is made up of a peripheral flange (41) intended to rest against said membrane (3) and deform it.

6. Pump according to any one of the preceding claims, **characterised in that** said valve cup (4) is accommodated at least partially inside said membrane (3).

7. Pump according to any one of the preceding claims, **characterised in that** the free edge of said membrane (3) is held by said valve cup (4) inside the actuator (T).

8. Pump according to any one of the preceding claims, **characterised in that** the outside wall of said membrane (3) comprises a peripheral rib (34) that simultaneously ensures the wedging of the lower edge of the bottom edge of the actuator (T) and free sliding in relation to the inside wall of the body (1).

9. Pump according to any one of the claims from 1 to 8, **characterised in that** said exhaust valve consists of a flexible tab (f) supported transversally by the bottom end of the discharge pipe (C) of the actuator (T).

## Patentansprüche

1. Pumpentyp mit einem Körper (1), der dazu bestimmt ist, im unteren Teil über ein Einlassventil mit einem Tauchrohr (2) verbunden und im oberen Teil an den Rand eines dichten Behälters (R) angeschlossen zu werden, und welcher eine Dosierkammer (10) umschließt, die im oberen Teil durch Verdichtungsmittel, die mit einem Auslassventil und einem Rückstellorgan versehen sind und durch manuellen Druck auf einen, mit einer Auslassleitung ( C) versehenen Verteilerkopf (T) betätigt werden können, dicht verschlossen wird, wobei besagtes Rückstellorgan eine elastisch verformbare interne Membran (3) umfasst, die vom Verteilerkopf (T) gehalten wird, und mit einem steifen Teller (4) zusammenwirkt, der unter besagtem Kopf (T) befestigt ist und zusammen mit besagter Membran (3) die Dosierkammer (10) begrenzt, **dadurch gekennzeichnet, dass** besagte Membran (3) im frei stehenden Zustand ein u-förmiges Profil hat und eine zylindrische Basis (33) umfasst, die koaxial und dicht um den oberen Teil des in die Dosierkammer (10) hineinragenden Tauchrohrs (2) montiert ist.

2. Pumpe nach Patentanspruch 1, **dadurch gekennzeichnet, dass** besagte Membran (3) mindestens eine Einlassöffnung (30) sowie eine vollrunde zentrale Scheibe (31) umfasst, die dazu bestimmt ist, sich dicht auf die obere Öffnung (20) des Tauchrohrs (2) zu legen und somit ein Einlassventil bildet.

3. Pumpe nach Patentanspruch 2, **dadurch gekennzeichnet, dass** die vollrunde zentrale Scheibe (31) über drei radial verlaufende Brücken (32), die eben so viele Einlassöffnungen (30) begrenzen, mit besagter Membran (3) verbunden ist.

4. Pumpe nach einem der vorhergehenden Ansprüche, **dadurch gekennzeichnet, dass** besagter steifer Teller (4) einen zentralen Einspritzkanal (40) umfasst, der über besagtes Auslassventil in die Auslassleitung (C) des Verteilerkopfes (T) führt.

5. Pumpe nach einem der vorhergehenden Ansprüche, **dadurch gekennzeichnet, dass** der untere Rand besagten steifen Tellers (4) aus einem Umfangsflansch (41) gebildet wird, der zur verformenden Auflage auf besagter Membran (3) bestimmt ist.

6. Pumpe nach einem der vorhergehenden Ansprüche, **dadurch gekennzeichnet, dass** besagter Teller (4) zumindest teilweise von besagter Membran (3) aufgenommen wird.

7. Pumpe nach einem der vorhergehenden Ansprüche, **dadurch gekennzeichnet, dass** der freistehende Rand besagter Membran (3) durch besagten Teller (4) im Verteilerkopf (T) eingeschlossen ist.

8. Pumpe nach einem der vorhergehenden Ansprüche, **dadurch gekennzeichnet, dass** die externe Wand besagter Membran (3) eine Umfangsrippe (34) umfasst, die zum einen den unteren Rand des Verteilerkopfes (T) verkeilt und zum andern das frei bewegliche Verschieben in Bezug auf die interne Wand des Körpers (I) ermöglicht.

9. Pumpe nach einem der Patentansprüche 1 bis 8, **dadurch gekennzeichnet, dass** besagtes Auslassventil aus einer flexiblen Feder (f) besteht, die vom unteren Ende der Auslassleitung (C) des Verteilerkopfes (T) quer gestützt wird.
